# FASCICULE DE BREVET EUROPEEN

(11) **EP 0 508 838 B1**
(45) Date de publication et mention de la délivrance du brevet: **28.12.1994**
(21) Numéro de dépôt: 92400273.6
(22) Date de dépôt: 03.02.1992
(51) Int. Cl.: F01B 1/08, F15B 15/08

(54) **Moteur à fluide à mouvement alternatif, en particulier pour l'entraînement d'un balai d'essuie-glace**
Druckmittelbetätigte Drehantriebsstellvorrichtung, insbesondere für Scheibenwischer
Reciprocating piston fluid-powered motor especially for windshield wiper

(30) Priorité: 11.04.1991 FR 9104429
(43) Date de publication de la demande: 14.10.1992
(73) Titulaire: Forges de Belles Ondes, F-75009 Paris (FR)
(72) Inventeur: Faubeau, Edmond, F-95580 Andilly (FR)
(74) Mandataire: Peuscet, Jacques

(56) Documents cités:
- FR-A- 1 518 064
- GB-A- 2 058 232
- US-A- 2 737 157
- US-A- 3 151 533
- US-A- 4 970 944

## Description

L'invention est relative à un moteur à fluide à mouvement alternatif du genre de ceux qui comprennent : un corps dans lequel est montée coulissante une crémaillère ; des moyens à fluide sous pression pour l'entraînement en translation alternative de cette crémaillère ; un pignon monté rotatif dans le corps et propre à coopérer avec la crémaillère ; au moins un arbre de sortie du moteur entraîné en rotation par le pignon et un dispositif d'inversion comprenant un distributeur pour modifier le sens d'action des moyens d'entraînement à chaque fin de course de la crémaillère ; moteur dans lequel les moyens d'entraînement à fluide sous pression comprennent deux pistons liés respectivement à chaque extrémité de la crémaillère, et propres à se déplacer chacun dans un cylindre associé situé de part et d'autre du corps, le pignon se trouvant placé entre les deux pistons et le fluide sous pression étant admis alternativement dans l'une des chambres des cylindres opposées à la crémaillère. Un tel moteur est par exemple du type de celui décrit dans US-A-3 151 533.

FR-A-1 518 064 décrit un mécanisme rotatif de commande à pistons et crémaillères comportant deux pistons se déplaçant simultanément en sens inverse en coulissant sur des tiges de guidage qui les traversent de manière étanche.

L'invention concerne plus particulièrement, mais non exclusivement, un moteur pneumatique à mouvement alternatif destiné à l'entraînement d'un bras d'essuie-glace, en particulier pour trains à grande vitesse.

On a constaté que les moteurs pneumatiques actuels, pour l'entraînement de bras d'essuie-glace sur des véhicules circulant à grande vitesse, en particulier pour trains à grande vitesse, n'assurent plus un entraînement suffisant des bras lorsque les véhicules atteignent et dépassent des vitesses de l'ordre de 200 Km/heure, notamment en raison des effets de vent relatif.

L'invention a pour but, surtout, de fournir un moteur à fluide à mouvement alternatif, qui développe un couple de démarrage et une puissance plus importants, sous un encombrement donné, correspondant à celui des moteurs actuels, afin d'assurer un entraînement correct du bras d'essuie-glace lorsque les véhicules circulent à grande vitesse, en particulier au-delà de 200 Km/heure.

Selon l'invention, un moteur à fluide à mouvement alternatif, du genre défini précédemment, est caractérisé par le fait que le dispositif d'inversion du mouvement comprend, dans chaque cylindre, une tige fixée, à une extrémité, dans le corps et traversant de manière coulissante et étanche un alésage du piston correspondant, une canalisation longitudinale et des perçages transversaux étant prévus dans cette tige de manière telle qu'en fin de course active du piston correspondant ladite canalisation soit mise en communication avec la chambre dans laquelle est admis le fluide sous pression, cette canalisation étant elle-même en liaison avec des conduits, prévus dans le corps du moteur, propres à admettre le fluide sous pression dans un circuit de pilotage d'un distributeur qui commande l'alimentation et la mise à l'échappement des cylindres, pour provoquer l'inversion du mouvement.

Avantageusement, le distributeur comprend un tiroir coulissant et le circuit de pilotage du distributeur comprend, à chaque extrémité longitudinale du tiroir, une chambre associée à l'une desdites tiges, chambre dans laquelle le fluide sous pression est admis en fin de course de la crémaillère dans le sens approprié, pour provoquer le coulissement du tiroir et l'inversion du mouvement.

Avantageusement, le distributeur comporte une chemise intermédiaire dans laquelle coulisse le tiroir, cette chemise comportant, sur sa surface extérieure, des gorges annulaires espacées axialement, chaque gorge comportant plusieurs orifices de passage répartis sur son fond, la somme des sections des orifices prévus étant sensiblement égale à la section de l'orifice d'entrée ou de sortie prévu dans le corps du distributeur, mais le diamètre de chacun des orifices de la gorge étant plus réduit.

Ladite chemise peut être constituée par un empilage de bagues élémentaires, chaque bague comportant une gorge, un joint étant disposé entre deux bagues adjacentes. Le joint est avantageusement formé par un double joint torique comportant une partie torique extérieure, dont la section a un diamètre relativement important, et qui est soumise au serrage de l'empilage, et une partie torique située radialement vers l'intérieur, dont la section a un diamètre plus faible, et contre laquelle coulissent des portées du tiroirs, la partie torique intérieure étant reliée, par un voile radial relativement souple, à la partie torique extérieure.

Le circuit de pilotage du distributeur peut comporter un dispositif de commande d'arrêt fixe. Ce dispositif peut être constitué par un cylindre d'arrêt fixe disposé en bout du distributeur et dans lequel un piston de section nettement supérieure à celle du tiroir peut coulisser, ce piston comportant un poussoir en appui contre le tiroir, et étant propre à ère soumis à l'action du fluide sous pression, lorsque l'arrêt du moteur est commandé, de manière telle que ledit piston pousse le tiroir dans une position déterminée correspondant à la mise à l'arrêt du bras d'essuie-glace dans une position fixe.

La crémaillère peut avoir une section sensiblement semi-circulaire correspondant à une partie fraisée d'une tige de section circulaire dont les extrémités cylindriques portent les susdits pistons, lesquels sont munis d'un alésage dans leur partie centrale, traversé par l'extrémité respective de ladite tige. Avantageusement, le plan "primitif" de la crémaillère contient l'axe de la crémaillère pour que la poussée des pistons soit parfaitement centrée.

De préférence, la crémaillère coulisse dans des bagues autolubrifiantes ; le pignon est porté, de chaque côté par un roulement.

Les cylindres, associés à chaque piston, sont avantageusement liés au carter de manière démontable.

Un dispositif amortisseur de la fin de course du piston est avantageusement prévu sur le fond du cylindre éloigné du corps du moteur ; ce dispositif amortisseur peut être constitué par un doigt, à extrémité tronconique, propre à pénétrer dans un logement borgne de l'extrémité de la crémaillère au niveau du piston de manière à créer un amortissement.

L'invention consiste, mises à part les dispositions exposées ci-dessus, en un certain nombre d'autres dispositions dont il sera plus explicitement question ci-après à propos d'un exemple de réalisation particulier décrit avec référence aux dessins ci-annexés, mais qui n'est nullement limitatif.

La figure 1, de ces dessins, est une vue en élévation pour la partie gauche et une coupe verticale suivant la ligne I-I de la figure 2, pour la partie droite, d'un moteur pneumatique conforme à l'invention.

La figure 2, est une coupe axiale suivant la ligne II-II de la figure 1, à échelle réduite.

La figure 3 est une demi-coupe du moteur suivant la ligne III-III de la figure 2 faisant apparaître les tiges du dispositif d'inversion et une moitié des pistons, le distributeur étant en outre représenté en coupe axiale, et à une échelle différente.

La figure 4 est une vue de dessus du moteur de la figure 1.

La figure 5, enfin, est une coupe d'un joint annulaire disposé entre deux éléments de la chemise du distributeur.

En se reportant aux dessins, en particulier aux figures 1 et 2, on peut voir un moteur pneumatique M, à mouvement alternatif, qui comprend un corps 1 dans lequel est montée coulissante, parallèlement au plan de la figure 1, et perpendiculairement au plan de la figure 2, une crémaillère 2 avec laquelle engrène un pignon 3 dont l'axe de rotation est orthogonal à la direction de déplacement de la crémaillère. Des moyens pneumatiques P d'entraînement en translation alternative de la crémaillère 2 sont prévus. Un arbre de sortie 4 (voir figure 2) coaxial au pignon 3 est entraîné en rotation par ce dernier. Un dispositif d'inversion C comprenant un distributeur D est prévu pour modifier le sens d'action des moyens pneumatiques d'entraînement P à chaque fin de course de la crémaillère 2.

Cette crémaillère, comme visible sur la figure 2, a une section sensiblement semi-circulaire correspondant à une partie médiane fraisée d'une tige cylindrique dont les extrémités 5a, 5b ont une section circulaire. Les dents 2a de la crémaillère sont prévues sur la face plane de la section semi-circulaire et s'étendent perpendiculairement à la direction de déplacement de la crémaillère.

La crémaillère 2 coulisse dans des bagues autolubrifiantes telles que 7 placées dans l'alésage du corps 1 destiné à recevoir la crémaillère.

Les moyens d'entraînement P comprennent deux pistons 6a, 6b liés à chaque extrémité 5a, 5b de la crémaillère. Ces extrémités ont un diamètre inférieur à celui de la tige dans laquelle a été taillée la crémaillère de sorte qu'un épaulement radial 8 est formé. Chaque piston comprend un alésage central 9 dans lequel est engagée l'extrémité respective de la crémaillère. Le blocage suivant la direction axiale du piston contre l'épaulement 8 est assuré par un segment fendu élastique 10 ancré dans une gorge prévue à la périphérie de l'extrémité correspondante.

Chaque piston 6a, 6b est propre à se déplacer de manière étanche dans un cylindre associé 11a, 11b. Le piston 6a, 6b peut être réalisé en matière plastique.

Le plan "primitif" de la crémaillère 2 contient l'axe de la crémaillère pour que la poussée des pistons 6a, 6b soit parfaitement centrée.

Les cylindres 11a, 11b sont disposés de part et d'autre du corps 1 et sont constitués par de simples enveloppes cylindriques. Comme visible d'après la figure 1, le plan vertical longitudinal axial Q est un plan de symétrie pour le moteur, de sorte que la description ne sera effectuée que pour la partie droite du moteur représenté sur la figure 1. Les éléments identiques de la partie gauche ne seront pas décrits et seront simplement désignés par les mêmes références numériques affectées de la lettre b au lieu de la lettre a utilisée pour la partie droite.

L'extrémité de l'enveloppe cylindrique 11a, située vers le corps 1, est reçue dans un alésage 12a et vient buter axialement contre le fond transversal de cet alésage. Un joint d'étanchéité 13a est prévu dans une gorge annulaire de la paroi cylindrique de l'alésage 12a de manière à s'appliquer contre la surface extérieure de l'enveloppe 11a.

A son autre extrémité, l'enveloppe 11a est reçue dans l'alésage 14a (équipé également d'un joint d'étanchéité) d'un fond 15a maintenu sur le corps 1 par des vis 16a traversant des trous prévus dans des oreilles 17a du fond 15a, et vissées, à leur autre autre extrémité, dans des trous taraudés 18a du corps 1.

Le cylindre 11a est avantageusement réalisé en acier inoxydable. Son amovibilité rend son usinage facile. Il peut être aisément adapté à des courses différentes du piston 6a.

Le fond 15a comporte, dans sa partie centrale, vers l'intérieur du cylindre, un doigt 19a, à extrémité tronconique, monté de manière réglable suivant la direction axiale. L'extrémité 5a de la tige comporte un trou borgne 20a muni, à proximité de son ouverture vers l'extérieur, d'une gorge annulaire dans laquelle est prévu un joint torique 21a. En fin de course de la crémaillère 2 vers la droite de la figure 1, le doigt 19a est propre à entrer dans le trou borgne 20a, de sorte que l'air s'en trouve chassé et s'échappe par l'espace annulaire entourant le doigt 19a, en étant freiné. Lorsque le joint 21a atteint la partie cylindrique de plus fort diamètre du doigt 19a, une étanchéité s'établit et un matelas d'air est emprisonné dans le fond du trou borgne 20a. Ceci permet d'amortir la fin de la course de la crémaillère.

Le pignon 3 est muni, de chaque côté, d'un épaulement cylindrique porté par un roulement 22, 23 monté dans le corps 1.

L'arbre 4 destiné à l'entraînement du mécanisme du bras d'essuie-glace, s'étend à partir du pignon 3, dont il est solidaire, en traversant un manchon 24 cylindrique relativement long servant de guidage à cet arbre 4.

Un autre arbre coaxial 25 s'étend à partir du pignon 3, du côté opposé à l'arbre 4, et est muni, à son extrémité extérieure, d'une manivelle 26 calée en rotation sur cet arbre, permettant, si on le souhaite, de bloquer le moteur, dans le cas où un dispositif d'essuie-glace de secours serait mis en marche.

Le dispositif d'inversion C du mouvement, représenté à la figure 3, comprend dans chaque cylindre une tige 27a, 27b fixée par vissage d'une extrémité filetée dans un trou taraudé du corps 1. Les deux tiges 27a, 27b sont de préférence coaxiales, parallèles à l'axe des cylindres 11a, 11b et décalées radialement par rapport à cet axe. L'extrémité extérieure de chaque tige 27a, 27b est reçue et maintenue, de manière étanche, dans un alésage 28a, 28b du fond 15a, 15b du cylindre correspondant.

Chaque tige, telle que 27a, traverse de manière coulissante et étanche un alésage 29a du piston correspondant. Une canalisation longitudinale borgne 30a, débouchant à l'extrémité de la tige située dans le corps 1, est prévue. Un perçage transversal diamétral 31a traverse la tige 27a à proximité de son extrémité borgne. L'emplacement de ce perçage 31a est déterminé de manière telle qu'en fin de course active du piston 6a, ce qui correspond à la position représentée sur la figure 3, le perçage 31a débouche dans la chambre 32a et la canalisation 30a est mise en communication avec la chambre 32a, située du côté opposé à la crémaillère 2, dans laquelle est admis le fluide sous pression.

Un autre perçage transversal diamétral 33a, dont la direction est, de préférence, orthogonale à celle du perçage 31a, est prévu dans une zone de diamètre réduit de la tige 27a de manière à déboucher dans une chambre 34a du corps 1. Un conduit 35a, schématiquement représenté, est prévu dans le corps 1 pour établir une liaison entre cette chambre 34a et un circuit de pilotage F du distributeur D qui commande l'alimentation et la mise à l'échappement des cylindres 11a, 11b.

Le fond 15a comporte un passage 36a débouchant, d'une part dans la chambre 32a et, d'autre part, dans un alésage 37a, d'axe parallèle à celui du cylindre 11a, et situé radialement à l'extérieur de ce cylindre. Cet alésage 37a reçoit, de manière étanche, l'extrémité d'un tube 38a dont l'autre extrémité est reçue, également de manière étanche, dans un alésage 39a du corps 1. Cet alésage 39a est prolongé par un trou borgne 40a. Un conduit 41a, schématiquement représenté, débouche dans le trou 40a au voisinage de son extrémité fermée. Ce conduit 41a établit une liaison entre le trou 40a et un orifice 42a du distributeur D.

Le distributeur D comprend un tiroir coulissant 43 comportant trois gorges séparées axialement et délimitées par des portées de plus fort diamètre 44, 45, 46 et 47.

Le tiroir 43 est propre à coulisser dans une chemise intermédiaire 48 comportant sur sa surface extérieure cinq gorges annulaires 49 espacées axialement.

Chaque gorge 49 comporte plusieurs orifices de passage 50, orientés radialement, répartis sur le fond, la somme des sections des orifices 50 étant sensiblement égale à la section de l'orifice d'alimentation 51 ou des orifices d'échappement 52, 53 prévus dans le corps du distributeur D. Le diamètre de chaque orifice 50 est inférieur à celui des orifices 51, 52, 53 ce qui permet de réduire d'autant la longueur du distributeur, car l'empilage axial fait intervenir cinq gorges 49 et donc cinq fois le diamètre d'un orifice 50.

La chemise 48 est avantageusement constituée par un empilage de cinq bagues élémentaires 54, chaque bague comportant une gorge, tandis qu'un joint 55 est disposé entre les faces de deux bagues adjacentes. Chaque joint 55, comme illustré sur la figure 5, est avantageusement formé par un double joint torique en matière élastomère comportant une partie torique extérieure 56 dont la section a un diamètre relativement important et qui est soumise au serrage de l'empilage de bagues 54, et une partie torique 57 située radialement vers l'intérieur dont la section a un diamètre plus faible. Les portées 44-47 du tiroir coulissent contre la surface radiale intérieure de la section 57. Cette partie 55 est reliée par un voile radial 58, d'épaisseur réduite et relativement souple à la partie torique extérieure 56. Cette souplesse facilite le coulissement et réduit les risques de détérioration du joint.

Le circuit de pilotage F comprend, à chaque extrémité longitudinale du tiroir 43 une chambre respectivement 59a, 59b associée à la tige correspondante 27a, 27b. La canalisation 35a, 35b assure la liaison entre la chambre associée 59a, 59b et la chambre 34a, 34b.

Chaque chambre 59a, 59b est délimitée par la face transversale des portées d'extrémité 44, 47 du tiroir qui coulissent de manière étanche (grâce à un joint) dans des manchons 60, 61 prévus à chaque extrémité de l'empilage constituant la chemise 48.

Les extrémités axiales de ces manchons 60, 61 sont en appui contre des couvercles 62, 63 fermant le distributeur. Un passage annulaire est prévu tout autour des manchons 60, 61 lesquels comportent, à leurs extrémités, des passages radiaux tels que 64 permettant de mettre en communication le passage annulaire dans lequel débouche la canalisation 35a ou 35b, avec la chambre respective, 59a, 59b.

Le circuit de pilotage F comporte, en outre, un dispositif de commande d'arrêt fixe 65 disposé en bout du distributeur D, sur la gauche selon la représentation de la figure 3. Ce dispositif comporte un cylindre 66 fixé coaxialement au tiroir D, sur le couvercle 62. Ce couvercle comporte, dans sa partie centrale, une ouverture avec un manchon 67. Le fond du cylindre 66 comporte un orifice 68 destiné à être relié à une canalisation, non représentée, qui peut être mise en communication soit avec une arrivée de fluide sous pression, soit avec l'échappement, généralement l'atmosphère. Un piston 69, de section nettement supérieure à celle du tiroir 43, par exemple double de celle du tiroir, est prévu pour coulisser de manière étanche dans le cylindre 66. Ce piston 69 est muni, du côté du tiroir, d'un poussoir 70 coulissant de manière étanche dans le manchon 67 et propre à venir en appui, par une extrémité de diamètre plus faible, contre la face transversale de la portée 44 du tiroir 43.

Un ressort de compression 71 est prévu entre le piston 69 et le couvercle 62. Le poussoir 70 et le manchon 67 sont engagés dans les spires de ce ressort 71, lequel est destiné à vaincre éventuellement un effet d'adhérence ou de "collage" des joints d'étanchéité prévus sur le poussoir et le piston, sur les surfaces coopérant avec ces joints.

Ceci étant, le fonctionnement du moteur pneumatique à mouvement alternatif est le suivant.

Lorsque le moteur est à l'arrêt, il se trouve dans la position représentée sur la figure 3, tandis que le tiroir 43 du distributeur occupe la position correspondant à la demi-coupe inférieure de cette même figure 3. L'orifice 68 est alimenté en fluide sous pression.

Dans cette position d'arrêt du moteur, la chambre 32a est alimentée en fluide sous pression. La pression d'air maintient le piston 6a, et donc l'arbre moteur, dans la position de fin de cycle. Le perçage 31a est découvert et le fluide sous pression alimente la chambre 59a, en passant par le canal 30a et le conduit 35a. Le tiroir 43 est empêché de se déplacer, sous l'action de la pression régnant dans la chambre 59a, en raison de la pression exercée sur le piston 69, de plus fort diamètre, par l'air sous pression admis par l'orifice 68.

Le moteur reste donc à l'arrêt.

La mise en route du moteur est obtenue par la mise à l'atmosphère de l'orifice 68.

Le piston 69 et son poussoir 70 se déplacent vers la gauche de la figure 3, sous l'action du ressort 71, et n'exercent plus, sur le tiroir 43, une poussée antagoniste à celle exercée par l'air comprimé contenu dans la chambre 59a.

Le tiroir 43 se déplace de la droite vers la gauche de la figure 3 pour passer à la position représentée sur la demi-coupe supérieure.

L'orifice 51 assure alors l'alimentation de l'orifice 42b qui, par l'intermédiaire du conduit 41b du trou borgne 40b et du tube 38b, assure l'alimentation de la chambre 32b. Le moteur démarre avec déplacement du piston 6b de la gauche vers la droite selon la représentation de la figure 3. Ce déplacement ne rencontre aucune résistance de la part de l'autre piston 6a car la chambre 32a est reliée à l'atmosphère par le conduit 41a et l'orifice 52.

Quand l'ensemble piston-crémaillère arrive en fin de course, du fait de l'action de la pression sur le piston 6b, ce piston découvre le passage 31b qui permet d'alimenter la chambre de pilotage 59b par l'intermédiaire du canal 30b, du perçage 33b, de la chambre 34b et de la canalisation 35b.

Le tiroir 43 se déplace alors pour prendre la position représentée sur la demi-partie inférieure de la figure 3 de manière à assurer l'alimentation de la chambre 32a et la mise à l'atmosphère de la chambre 32b.

Il y a alors inversion du mouvement et le piston 6a se déplace de la droite vers la gauche de la figure 3 en entraînant la crémaillère 2 et l'autre piston 6b. Les mouvements de va-et-vient de la crémaillère 2 se poursuivent jusqu'à ce que l'utilisateur commande l'arrêt du moteur par alimentation en air sous pression de l'orifice 68.

La pression agissant sur le piston 69 provoque le blocage du tiroir 43 dans la position représentée sur la moitié inférieure de la figure 3, avec maintien de l'alimentation de la chambre 32a en fluide sous pression.

Bien que l'air sous pression parvienne, par le passage 31a, à la chambre 59a, l'inversion du mouvement ne peut se faire puisque le tiroir 43 est bloqué.

On obtient donc la position d'arrêt fixe du moteur dans une position déterminée.

L'inversion de cette position d'arrêt peut être obtenue par inversion du montage du couvercle 63 et du dispositif de commande 65 comprenant les pièces 62, 66, 69 et 70.

Ainsi, chaque fois que l'arrêt du moteur sera commandé, le bras d'essuie-glace s'arrêtera dans une position déterminée, toujours la même.

Il est à noter qu'un laminage peut être prévu sur l'échappement des cylindres 11a, 11b pour régler la vitesse de la crémaillère.

La conception du moteur à fluide de l'invention permet, sous un encombrement réduit, d'augmenter la puissance du moteur. Au niveau du dispositif d'inversion et de la distribution, il n'y a pratiquement pas de pièces en mouvement.

## Revendications

1. Moteur à fluide à mouvement alternatif, comprenant : un corps (1) dans lequel est montée coulissante une crémaillère (2) ; des moyens à fluide sous pression (P) d'entraînement en translation alternative de cette crémaillère ; un pignon (3) monté rotatif dans le corps et propre à coopérer avec la crémaillère ; un arbre de sortie (4) du moteur entraîné en rotation par le pignon (3) et un dispositif d'inversion (C) comprenant un distributeur (D) pour modifier le sens d'action des moyens d'entraînement (P) à chaque fin de course de la crémaillère, moteur dans lequel les moyens d'entraînement à fluide sous pression (P) comprennent deux pistons (6a, 6b) liés respectivement à chaque extrémité (5a, 5b) de la crémaillère (2), et propres à se déplacer chacun dans un cylindre associé (11a, 11b) situé de part et d'autre du corps (1), le pignon (3) se trouvant placé entre les deux pistons, le fluide sous pression étant admis alternativement dans l'une des chambres (32a, 32b) des cylindres opposées à la crémaillère, caractérisé par le fait que le dispositif d'inversion (C) du mouvement comprend, dans chaque cylindre (11a, 11b), une tige (27a, 27b) fixée, à une extrémité, dans le corps (1) et traversant de manière coulissante et étanche un alésage (29a, 29b) du piston correspondant (6a, 6b), une canalisation longitudinale (30a, 30b) et des perçages transversaux (31a, 31b) étant prévus dans cette tige de manière telle, qu'en fin de course active du piston correspondant, ladite canalisation (30a, 30b) soit mise en communication avec la chambre (32a, 32b) dans laquelle est admis le fluide sous pression, cette canalisation (30a, 30b) étant en liaison avec des conduits (35a, 35b), prévus dans le corps (1) du moteur, propres à admettre le fluide sous pression dans un circuit de pilotage (F) d'un distributeur (D) qui commande l'alimentation et la mise à l'échappement des cylindres, pour provoquer l'inversion du mouvement.

2. Moteur selon la revendication 1, caractérisé par le fait que chaque tige (27a, 27b) du dispositif d'inversion (C) est fixée par vissage d'une extrémité filetée dans un trou taraudé du corps (1).

3. Moteur selon la revendication 1 ou 2, caractérisé par le fait que le cylindre (11a, 11b), associé à chaque piston (6a, 6b) est lié au corps (1) de manière démontable.

4. Moteur selon l'une des revendications précédentes, caractérisé par le fait que le distributeur (D) comprend un tiroir coulissant (43) et que le circuit de pilotage (F) du distributeur comprend, à chaque extrémité longitudinale du tiroir, une chambre (59a, 59b) associée à l'une desdites tiges (27a, 27b), chambre dans laquelle le fluide sous pression est admis en fin de course de la crémaillère (2) dans le sens approprié, pour provoquer le coulissement du tiroir (43) et l'inversion du mouvement.

5. Moteur selon l'une des revendications précédentes, caractérisé par le fait que le distributeur (D) comprend une chemise intermédiaire (48) avec gorges annulaires (49), dans laquelle se déplace le tiroir (43), chaque gorge (49) comportant plusieurs orifices de passage (50) répartis sur son fond, la somme des sections des orifices (50) prévus étant sensiblement égale à la section de l'orifice d'entrée (51) ou de sortie (52) prévu dans le corps du distributeur.

6. Moteur selon la revendication 5, caractérisé par le fait que la chemise (48) est constituée par un empilage de bagues élémentaires (54), chaque bague comportant une gorge (49), un joint (55) étant disposé entre deux bagues adjacentes.

7. Moteur selon la revendication 6, caractérisé par le fait que le joint (55) est formé par un double joint torique comportant une partie torique extérieure (56), dont la section a un diamètre relativement important, et une partie torique (57) située radialement vers l'intérieur, dont la section a un diamètre plus faible, la partie torique intérieure (57) étant reliée, par un voile radial (58) relativement souple, à la partie torique extérieure.

8. Moteur selon la revendication 4, caractérisé par le fait que le circuit de pilotage (F) du distributeur comporte un dispositif (65) de commande d'arrêt fixe, constitué par un cylindre (66) d'arrêt fixe disposé en bout du distributeur (D) et dans lequel coulisse un piston (69) de section nettement supérieure à celle du tiroir (43), ce piston (69) comportant un poussoir (70) en appui contre le tiroir (43) et étant propre à être soumis à l'action du fluide sous pression, lorsque l'arrêt du moteur est commandé, de manière telle que ledit piston (69) pousse le tiroir (43) dans une position déterminée correspondant à la mise à l'arrêt du bras d'essuie-glace dans une position fixe.

9. Moteur selon l'une des revendications précédentes, caractérisé par le fait que la crémaillère (2) a une section sensiblement semicirculaire correspondant à une partie fraisée d'une tige de section circulaire dont les extrémités cylindriques (5a, 5b) portent les susdits pistons (6a, 6b), lesquels sont munis d'un alésage (9) dans leur partie centrale, traversé par l'extrémité respective de la tige.

10. Moteur selon l'une des revendications précédentes, caractérisé par le fait qu'un dispositif amortisseur de la fin de course du piston (6a, 6b) est prévu sur le fond (15a, 15b) du cylindre éloigné du corps (1) du moteur, ce dispositif amortisseur étant constitué par un doigt (19a), à extrémité tronconique, propre à pénétrer dans un logement borgne (20a) de l'extrémité de la crémaillère au niveau du piston, de manière à créer un amortissement.

## Claims

1. Fluid-powered motor with reciprocating movement comprising: a body (1) in which a rack (2) is mounted so that it can slide; pressurized-fluid means (P) for driving this rack in reciprocating translation; a pinion (3) mounted so that it can rotate in the body and capable of interacting with the rack; an output shaft (4) of the motor driven in rotation by the pinion (3); and a reversal device (C) comprising a distributor (D) for changing the direction of action of the drive means (P) at each end-of-stroke of the rack, in which motor the pressurized-fluid-powered drive means (P) comprise two pistons (6a, 6b) linked respectively to each end (5a, 5b) of the rack (2), and capable each of being shifted in an associated cylinder (11a, 11b) situated on either side of the body (1), the pinion (3) being placed between the two pistons, the pressurized fluid being admitted alternately into one of the chambers (32a, 32b) of the cylinders which chambers are opposite the rack; characterized in that the device (C) for reversing the movement comprises, in each cylinder (11a, 11b), a rod (27a, 27b) fixed at one end into the body (1) and passing in a sliding and leaktight fashion through a bore (29a, 29b) in the corresponding piston (6a, 6b), a longitudinal duct (30a, 30b) and transverse drillings (31a, 31b) being provided in this rod so that at the end of the active stroke of the corresponding piston the said duct (30a, 30b) is placed in communication with the chamber (32a, 32b) into which the pressurized fluid is admitted, this duct (30a, 30b) connecting with passages (35a, 35b) provided in the body (1) of the motor which are capable of admitting the pressurized fluid into a control circuit (F) of a distributor (D) which commands the feeding and exhausting of the cylinders, in order to bring about the reversal of the movement.

2. Motor according to Claim 1, characterized in that each rod (27a, 27b) of the reversal device (C) is fixed by screwing a threaded end into a tapped hole in the body (1).

3. Motor according to Claim 1 or 2, characterized in that the cylinder (11a, 11b) associated with each piston (6a, 6b) is linked to the body (1) in a way such that it can be removed.

4. Motor according to one of the preceding claims, characterized in that the distributor (D) comprises a sliding spool (43); and that the control circuit (F) of the distributor comprises, at each longitudinal end of the spool, a chamber (59a, 59b) associated with one of the said rods (27a, 27b), into which chamber the pressurized fluid is admitted at the end-of-stroke of the rack (2) in the appropriate direction, so as to bring about the sliding of the spool (43) and reversal of the movement.

5. Motor according to one of the preceding claims, characterized in that the distributor (D) comprises an intermediate sleeve (48) with annular grooves (49) in which sleeve the spool (43) is shifted, each groove (49) including several passage orifices (50) distributed over its end face, the sum of the cross sectional areas of the orifices (50) provided being substantially equal to the cross sectional area of the inlet orifice (51) or outlet orifice (52) provided in the body of the distributor.

6. Motor according to Claim 5, characterized in that the sleeve (48) is made up of a stack of elementary rings (54), each ring including a groove (49), a seal (55) being located between two adjacent rings.

7. Motor according to Claim 6, characterized in that the seal (55) is formed of a double O-ring including an outer torus-shaped part (56), the cross-section of which has a relatively large diameter, and a torus-shaped part (57) situated radially towards the inside, the cross-section of which has a smaller diameter, the inner torus-shaped part (57) being connected to the outer torus-shaped part by a relatively flexible radial web (58).

8. Motor according to Claim 4, characterized in that the control circuit (F) of the distributor includes a fixed stop command device (65), made up of a fixed stop cylinder (66) located at the end of the distributor (D) and in which there slides a piston (69) whose cross sectional area is appreciably greater than that of the spool (43), this piston (69) including a push-rod (70) bearing against the spool (43) and being capable of being subjected to the action of the pressurized fluid when the motor is commanded to stop, so that the said piston (69) pushes the spool (43) into a given position corresponding to the stopping of the windscreen wiper arm in a fixed position.

9. Motor according to one of the preceding claims, characterized in that the rack (2) has a substantially semicircular cross-section corresponding to a milled part of a rod of circular cross-section, the cylindrical ends (5a, 5b) of which bear the abovementioned pistons (6a, 6b) which are equipped with a bore (9) in their central part, through which the respective end of the rod passes.

10. Motor according to one of the preceding claims, characterized in that a device for damping the end-of-stroke of the piston (6a, 6b) is provided on the end face (15a, 15b) of the cylinder remote from the body (1) of the motor, this damping device being made up of a finger (19a) with frustoconical end, capable of penetrating into a blind housing (20a) in the end of the rack in the region of the piston, so as to create damping.

## Patentansprüche

1. Hydraulischer Schwingmotor mit: einem Körper (1), in dem eine Zahnstange (2) verschiebbar befestigt ist; Zugmitteln (P), betrieben mit Druckflüssigkeit für eine Hin- und Herbewegung der Zahnstange; ein drehbar in dem Körper angeordnetes und mit der Zahnstange zusammenwirkendes Ritzel (3); eine von dem Ritzel (3) in Rotation versetzte Abtriebswelle (4) und eine Umkehrvorrichtung (C), die einen Verteiler (D) zur Änderung der Wirkungsrichtung der Zugmittel (P) nach jedem Lauf der Zahnstange aufweist, wobei die mit Druckflüssigkeit betriebenen Zugmittel (P) des Motors zwei Kolben (6a, 6b) aufweisen, die jeweils mit einem Ende (5a, 5b) der Zahnstange (2) verbunden sind und jeder in einem auf beiden Seiten des Körpers (1) befindlichen, zugehörigen Zylinder (11a, 11b) verschiebbar ist, wobei das Ritzel (3) zwischen den beiden Kolben angeordnet ist, wobei die Druckflüssigkeit abwechselnd in eine der Kammern (32a, 32b) der, der Zahnstange gegenüberliegenden Zylinder geleitet wird,
**dadurch gekennzeichnet,** daß
die Vorrichtung (C) zur Bewegungsumkehr in jedem Zylinder (11a, 11b) eine Stange (27a, 27b) umfaßt, die an einem Ende in dem Körper (1) befestigt ist und eine Bohrung (29a, 29b) des entsprechenden Kolbens (6a, 6b) verschiebbar und dicht durchquert, wobei ein Längskanal (30a, 30b) und Querstiche (31a, 31b) so in der Stange angeordnet sind, daß der Kanal (30a und 30b) am Ende des wirksamen Laufes des entsprechenden Kolbens mit der Kammer (32a, 32b), in die Druckflüssigkeit geleitet wird, kommuniziert, wobei der Kanal (30a, 30b) mit Leitungen (35a, 35b) verbunden ist, die in dem Körper (1) des Motors vorgesehen sind, um Druckflüssigkeit in einen Steuerkreislauf (F) eines Verteilers (D) zu führen, der das Befüllen und Entleeren der Zylinder regelt, um eine Umkehr der Bewegung hervorzurufen.

2. Motor gemäß Anspruch 1, dadurch gekennzeichnet, daß jede Stange (27a, 27b) der Umkehrvorrichtung (C) mit einem gewindeten Ende in einer Gewindebohrung des Körpers (1) verschraubt ist.

3. Motor gemäß Anspruch 1 oder 2, dadurch gekennzeichnet, daß der mit jedem Kolben (6a, 6b) verbundene Zylinder (11a, 11b) in abnehmbarer Weise an dem Körper (1) befestigt ist.

4. Motor gemäß einem der vorangegangenen Ansprüche, dadurch gekennzeichnet, daß der Verteiler (D) einen gleitenden Schieber (43) umfaßt, und daß der Steuerkreislauf (F) des Verteilers an jedem Längsende des Schiebers eine Kammer (59a, 59b) aufweist, die mit einer der Stangen (27a, 27b) verbunden ist, wobei die Druckflüssigkeit am Ende des Laufes der Zahnstange (2) in entsprechender Richtung der Kammer zugeführt wird, um das Gleiten des Schiebers (43) und die Bewegungsumkehr hervorzurufen.

5. Motor gemäß einem der vorangegangenen Ansprüche, dadurch gekennzeichnet, daß der Verteiler (D) einen Zwischenmantel (48) mit ringförmigen Rillen (49) aufweist, in dem sich der Schieber (43) bewegt, wobei jede Rille (49) mehrere in ihrem Boden verteilte Durchlaßöffnungen (50) aufweist, wobei die Summe der Querschnitte der Öffnungen (50) im wesentlichen gleich dem Querschnitt der Eintrittsöffnung (51) oder der Austrittsöffnung (52) ist, die im Körper des Verteilers angeordnet sind.

6. Motor gemäß Anspruch 5, dadurch gekennzeichnet, daß der Mantel (48) aus einem Stapel Einzelringe (54) besteht, wobei jeder Ring eine Rille (49) aufweist und zwischen zwei benachbarten Ringen eine Verbindung (55) angeordnet ist.

7. Motor gemäß Anspruch 6, dadurch gekennzeichnet, daß die Verbindung (55) in Form einer torischen Doppelverbindung ausgebildet ist, die einen äußeren torischen Bereich (56), dessen Querschnitt einen relativ großen Durchmesser besitzt, und einen radial nach innen angeordneten torischen Bereich (57) aufweist, dessen Querschnitt einen kleineren Durchmesser besitzt, wobei der innere torische Bereich (57) mit dem äußeren torischen Bereich über einen relativ nachgiebigen, radialen Steg (58) verbunden ist.

8. Motor gemäß Anspruch 4, dadurch gekennzeichnet, daß der Steuerkreislauf (F) des Verteilers eine Steuervorrichtung (65) für die Parkstellung umfaßt, die einen, am Ende des Verteilers (D) angeordneten Zylinder (66) für die Parkstellung aufweist, in dem ein Kolben (69) mit deutlich größerem Querschnitt als der des Schiebers (43) verschiebbar gleitet, wobei der Kolben (69) einen gegen den Schieber (43) in Anlage befindlichen Stößel (70) aufweist, und auf den die Druckflüssigkeit so einwirken kann, daß wenn das Anhalten des Motors veranlaßt wird, der Kolben (69) den Schieber (43) in eine bestimmte Lage verschiebt, die der entsprechenden Parkstellung des Arms des Scheibenwischers entspricht.

9. Motor gemäß einem der vorangegangenen Ansprüche, dadurch gekennzeichnet, daß die Zahnstange (2) einen im wesentlichen halbkreisförmigen Querschnitt aufweist, der einem in eine Stange mit kreisförmigem Querschnitt ausgefrästen Bereich entspricht, deren zylindrische Enden (5a, 5b) die Kolben (6a, 6b) tragen, die in ihrem zentralen Bereich eine Bohrung (9) aufweisen, welche von den entsprechenden Enden der Stange durchquert wird.

10. Motor gemäß einem der vorangegangenen Ansprüche, dadurch gekennzeichnet, daß eine Dämpfungsvorrichtung am Ende des Laufs der Kolben (6a, 6b) auf dem, vom Körper (1) des Motors entfernten Boden (15a, 15b) des Zylinders vorgesehen ist, wobei die Dämpfungsvorrichtung von einem Finger (19a) mit kegelstumpfartigem Ende gebildet wird, der auf Höhe des Kolbens so in eine gewindelose Ausnehmung (20a) des Endes der Zahnstange eindringen kann, daß eine Dämpfung bewirkt wird.
